# EUROPÄISCHE PATENTSCHRIFT

(11) **EP 1 317 647 B1**
(45) Veröffentlichungstag und Bekanntmachung des Hinweises auf die Patenterteilung: **19.01.2005**
(21) Anmeldenummer: 01960051.9
(22) Anmeldetag: 07.09.2001
(51) Int. Cl.: F26B 25/06, F26B 23/10

(54) **DOPPELHÜLLEN-TROCKNER**
DOUBLE-SHELL DRYER
SECHOIR A DOUBLE GAINE

(30) Priorität: 14.09.2000 DE 10045878
(43) Veröffentlichungstag der Anmeldung: 11.06.2003
(73) Patentinhaber: Bühler AG, 9240 Uzwil (CH); Watzinger, Bernd, 9000 St. Gallen (CH); Fritsche, Bernhard, 8400 Winterthur (CH); Aebli, Franz, 4004 Basel (CH)
(72) Erfinder: WATZINGER, Bernd, CH-9000 St. Gallen (CH); FRITSCHE, Bernhard, CH-8400 Winterthur (CH); AEBLI, Franz, CH-4004 Basel (CH)
(74) Vertreter: Frommhold, Joachim, Dr.
(86) Internationale Anmeldenummer: PCT/CH2001/000541
(87) Internationale Veröffentlichungsnummer: WO 2002/023108

(56) Entgegenhaltungen:
- EP-A- 0 177 774
- EP-A- 0 348 882
- WO-A-91/19864
- WO-A-97/19306
- DE-A- 4 019 741
- DE-A- 4 215 385
- DE-C- 118 204
- DE-U- 8 902 342
- GB-A- 148 171

## Beschreibung

Die vorliegende Erfindung bezieht sich auf eine Vorrichtung und ein Verfahren zum Trocknen von feuchten Produkten, insbesondere Teigwaren, gemäss dem Oberbegriff von Anspruch 1 bzw. gemäss Anspruch 6. Beim Trocknen feuchter Produkte, wie z.B. Holz, Teigwaren, etc., ist es während des Trocknens besonders wichtig, dass der Trocknungsvorgang in einer kontrollierten Atmosphäre mit geeignetem "Klima" stattfindet. Das heisst, die Temperatur, der Feuchtigkeitsgehalt und die Art des Trocknungsgases (üblicherweise Luft) müssen in gewissen Bereichen liegen, damit die Frodukte ohne Schaden zu nehmen getrocknet werden, d.h. auf einen bestimmten Ziel-Feuchtigkeitsgehalt gebracht werden.

Die DE 118 204 beschreibt einen Trockenofen für Lackleder, bei dem das zu trocknende Leder in einem Trockenkasten aufgehängt wird. Die Türen des doppelwandigen Trockenkastens sind jedoch nur als einfache Wand ausgebildet Zwischen der inneren und der äusseren Wand des doppelwandigen Trockenschrankes wird erhitzte Luft im Gegenstrom zu den ins Innere des Trockenschrankes eingeleiteten Gasen hindurchgeführt. Da die äussere und die innere Wand des doppelwandigen Trockenschrankes identisch ausgebildet sind, wird Wärme sowohl ins Innere des Trockenschrankes geleitet als auch an seine äussere Umgebung abgegeben. Deshalb ist der doppelwandige Trockenschrank derart ummauert, dass zwischen der äusseren Wand des doppelwandigen Trockenschrankes und der Mauer ein weiterer Hohlraum besteht, durch den die heissen Verbrennungsgase hindurchgeleitet werden, die bei der Erhitzung der durch die Doppelwand des Trockenschrankes hindurchgeleiteten Heissluft entstehen. Ein derartiger Trockenofen weist einerseits einen schlechten thermischen Wirkungsgrad auf, da sehr viel Wärme über das erhitzte Mauerwerk in die Umgebung abgegeben wird und damit für die Erwärmung der das Innere des Trockenschrankes durchströmenden Trockengase nicht zur Verfügung steht. Da die Türen des Trockenschrankes keine Isolierung aufweisen und unmittelbar mit der Atmosphärenluft in Verbindung stehen, ist während des Trocknens mit einer starken hen, ist während des Trocknens mit einer starken Neigung zur Kondenswasserbildung an der Innenseite der Türen zu rechnen.

Die DE 40 19 741 beschreibt eine Trockenstation für feuchte Materialien, insbesondere zur Anwendung bei der Papierherstellung. Die Trockenstation besteht aus einem, das zu trocknende Material aufnehmenden Gehäuse aus einer wärmeisolierenden Wand, wobei in dem Gehäuseinnenraum ein thermisch aufgewärmtes, gasförmiges Trocknungsmedium eingeleitet und als Abgas herausgeführt wird. Die Gehäusewandung ist derart von einem Wärmemedium durchströmt, dass an der Innenseite der Gehäusewandung eine Wandungstemperatur besteht, die Taupunkt und Unterschreitungen des im Innenraum befindlichen mit Dampf angereicherten Trocknungsmediums verhindert. Da die Trockenstation nur in ihrem Wandbereich und ihren Deckenbereich mit der von einem Wärmemedium durchströmten Gehäusewandung ausgestattet ist, geht auch hier, ähnlich wie bei dem Trockenofen des vorhergehenden Absatzes, eine beachtliche Wärmemenge über dem Boden verloren. Auch hier besteht eine erhöhte Neigung zur Kondenswasserbildung am Boden.

Die EP 0177 774 offenbart eine Trockenvorrichtung für bahnförmige Materialien. Sie enthält eine Trockenkammer, durch die das zu trocknende bahnförmige Material hindurchgeführt und mit strömendem Trockengas in Berührung gebracht wird. Ausserdem ist um die Trockenkammer ein Mantel angeordnet, dessen Innenwände zusammen mit den Aussenwänden der Trockenkammer einen Zwischenraum begrenzen. Das Trockengas wird in einem Erhitzer aufgeheizt und strömt dann durch die Trockenkammer hindurch, wobei es mindestens einen Teil seiner Wärme an das Trockengas im Zwischenraum abgibt. Durch den Zwischenraum strömt kaltes Trockengas, wodurch die Aussenwände des Mantels verhältnismässig kühl bleiben. Somit entstehen keine Wartezeiten, wenn die Vorrichtung zur Reinigung auseinander genommen werden soll. Besondere Vorkehrungen zur Wärmeisolation des Mantels werden jedoch nicht getroffen.

Beim Trocknen bestimmter Produkte wie Holz oder insbesondere Teigwaren ist es wichtig, dass das Produkt nicht zu schnell mit zu trockener Luft und zu heisser Luft getrocknet wird, da sich sonst an der Oberfläche des Produktes durch Schrumpfung Risse bilden, die sich eventuell durch das gesamte Produkt erstrecken können. Bei der Trocknung derartiger Produkte muss daher der erhitzten Luft in der Regel auch Feuchtigkeit hinzugefügt werden, damit die relative Luftfeuchtigkeit beim Trocknen ausreichend hoch ist, um einen zu steilen Feuchtigkeitsgradienten vom Innem zur Oberfläche des Produktes zu vermeiden, um der genannten Rissbildung vorzubeugen.

Um Energie zu sparen, werden derartige Trockner durch Verschalungselemente wärmeisoliert. Aufgrund der prozessbedingten hohen Temperatur und der hohen relativen Luftfeuchtigkeit im Trockner mit Temperaturen von typischerweise 90°C und relativen Luftfeuchtigkeiten von 80 bis 90% im Innern der Trocknerlinie kommt es beim heutigen Trockneraufbau zur Kondensation an den Innenseiten der Verschalungselemente, es sei denn, man hat 100%-ige Dampfdichtheit. Um ein Eindringen der Feuchtigkeit in das Isolationsmaterial zu vermeiden und die Wärmedämmwirkung zu erhalten, ist es notwendig, die Isolationsverschalung dampfdicht zu gestalten. Daraus ergibt sich ein hoher Aufwand bei der Abdichtung des Trocknerinnenraumes gegenüber der umgebenden Atmosphäre. Jedoch kann bis jetzt nicht vermieden werden, dass das Kondensat an einigen Stellen aus dem Trockner austritt.

Der Erfindung liegt daher die Aufgabe zugrunde, das Eindringen von Feuchtigkeit in das Isolationsmaterial der Trocknerwand/Trocknerhülle zu verhindern, um eine Durchnässung des Isolationsmaterials und ein Lecken des Trockners zu vermeiden.

Diese Aufgabe wird durch die Vorrichtung nach Anspruch 1 bzw. das Verfahren nach Anspruch 6 gelöst.

Zwischen der inneren Hülle und der äusseren Hülle des Trockners kann somit ein Heissluftstrom mit geringer relativer Luftfeuchtigkeit zirkuliert werden, der jegliche Kondensation im Raum zwischen der inneren Hülle und der äusseren Hülle des Trockners unterbindet. Anders gesagt, mittels dieser "Doppelhülle" wird die Isolierung von der Dampfsperre räumlich getrennt, wobei der Zwischenraum mit der heissen trockenen Luft die eigentliche Dampfsperre bildet. Eine bisher übliche sehr aufwendige Dampfsperre aus völlig dampfdichtem Blech unmittelbar am Isolationsmaterial ist daher nicht nötig.

Bei einer besonders bevorzugten Ausführungsform weist die innere Hülle, die vorzugsweise aus Blech besteht, eine geringe Wärmeisolierung auf, während die äussere Hülle eine hohe Wärmeisolierung aus einem üblichen Isolationsmaterial aufweist. In Verbindung mit der trockenen Heissluft im Zwischenraum dieser Doppelhülle wird dadurch gewährleistet dass durch Lecks an der inneren Hülle austretende feuchte Luft weder an der Aussenseite der inneren Hülle, noch an der Innenseite der äusseren Hülle zu einer Kondensation von Wasser führen kann.

Zweckmässigerweise ist die äussere Hülle von der inneren Hülle weit genug beabstandet, dass der durch die beiden Hüllen gebildete Zwischenraum eines solchen Doppelhüllen-Trockners oder "Trockners im Haus" begehbar ist.

Die äussere Hülle kann auch teilweise oder vollständig aus einem aufblasbaren nachgiebigen Material bestehen, dass durch Aufblasen selbsttragend wird.

Beim Durchführen des erfindungsgemässen Verfahrens ist es wesentlich, dass die die innere Hülle umströmende Heissluft ein "Klima" besitzt, dessen Temperatur, Luftfeuchtigkeit und Druck so beschaffen sind, dass in der Doppelhülle keine Kondensation stattfinden kann.

Insbesondere muss das zweite Gas, d.h. die trockene Heissluft eine ausreichend hohe Temperatur und ausreichend niedrige Feuchtigkeit haben, dass ihr Taupunkt unterhalb der Temperatur der Umgebungsluft liegt. Dadurch wird die Kondensation an der Innenseite der äusseren Hülle selbst dann verhindert, wenn diese schlecht oder gar nicht gegen die Aussenluft isoliert ist.

Besonders vorteilhaft ist es, der trockenen Heissluft des Zwischenraums in der Doppelhülle einen leichten Überdruck zu verleihen. Auf diese Weise wird der Leckstrom von aussen nach innen gerichtet und jeglicher Austritt von feuchter Heissluft aus dem inneren Raum unterbunden.

Um jegliche Kondensation im Zwischenraum der Doppelhülle zu vermeiden, sollte beim Trocknungsprozess für Teigwaren und bei einer üblichen Aussentemperatur von 25°C und 50% relativer Luftfeuchtigkeit die trockene Heissluft im Zwischenraum z.B. eine Temperatur von etwa 110°C und eine relative Luftfeuchtigkeit von etwa 2% haben.

Weitere Vorteile, Merkmale und Anwendungsmöglichkeiten der Erfindung ergeben sich aus der folgenden Beschreibung eines nicht einschränkend aufzufassenden Ausführungsbeispiels anhand der Zeichnungen.
- Fig. 1: ist eine schematische Darstellung des erfindungsgemässen Doppelhüllen-Konzeptes; und
- Fig. 2: ist eine schematische Darstellung der gesamten erfindungsgemässen Anlage zur Durchführung des erfindungsgemässen Verfahrens.

Fig. 1 ist eine schematische Darstellung des erfindungsgemässen Doppelhüllen-Konzeptes für einen Teigwarentrockner. Der Trocknungsbereich besteht aus einer inneren Kammer 1, die von einer inneren Hülle 2 umgeben ist. Über einen Eingangskanal 6 werden zu trocknende Teigwaren und nicht zu trockene Luft (z.B. Temperatur ca. 90°C, relative Luftfeuchtigkeit ca. 80%) zugeführt. Über einen Ausgangskanal werden die getrockneten Teigwaren und die "feuchtwarme" Trocknungsluft abgeführt. Dieser Teil des erfindungsgemässen Trockners arbeitet wie ein herkömmlicher Teigwarentrockner.

Im Gegensatz zum herkömmlichen Trockner ist jedoch die durch die innere Hülle begrenzte innere Kammer 1 von einer äusseren Kammer 3 umgeben, die wiederum von der äusseren Hülle 4 begrenzt wird. Durch diese Kammer 3 wird sehr trockene und heisse Luft geleitet. Die Hülle besteht vorzugsweise aus Stahlblech. Zwischen der inneren Kammer 1 und der äusseren Kammer 3 besteht durch das gut wärmeleitende Stahlblech daher nur eine sehr geringfügige thermische Isolierung, bildet aber eine Dampfsperre. Die äussere Hülle 4 ist hingegen mit einer Isolierung 5 versehen.

Im Gegensatz zu bisherigen Trocknern, bei denen das Stahlblech 2 unmittelbar an der Isolierung 5 anliegt, besteht bei dem erfindungsgemässen Trockner eine räumliche Trennung zwischen Stahlblech 2 und Isolierung 5. Dieser durch die äussere Kammer 3 gebildete Zwischenraum mit seiner "trockenheissen" Luft verhindert die Kondenswasserbildung an der Aussenseite der inneren Hülle 2 und an der Innenseite der äusseren Hülle 4. Dadurch wird vermieden, dass die Isolierung 5 durchnässt wird und sich Wärmebrücken bilden.

Dieses trockenheisse Klima in der Doppelhülle 3 zwischen innerer Hülle 2 und äusserer Hülle 4 wird erzeugt durch Erhitzen von Umgebungsluft mittels einer Heizung 8. Der Umgebungsluft kann auch ein Teil der Umluft vor oder nach dem Erhitzen zugeführt werden. Wesentlich ist, dass durch das Erhitzen trockene Luft mit sehr geringer relativer Luftfeuchtigkeit erzeugt wird.

Typische Betriebsbedingungen sind z.B. ca. 90°C und ca. 80% relative Luftfeuchtigkeit für die feuchtwarme Luft in der Trocknungskammer 1. Um in der äusseren Kammer 3 z.B. einen Taupunkt der trockenheissen Luft von 25°C zu behalten, muss die relative Luftfeuchtigkeit bei einer Temperatur von 110°C bei 2% liegen. Bei Nutzung von Umluft (Annahme: 25°C, 50% relative Luftfeuchtigkeit) kann diese Luft auch auf 220°C erhitzt werden, wobei dann die relative Luftfeuchtigkeit bei 0,1% liegt. Durch Zumischen von Frischluft aus der Umgebung kann dann ein trockener Heissluftstrom von 110°C und 2% relativer Luftfeuchtigkeit erzielt werden. Fig. 1 zeigt einen Leitungsabschnitt 12, der von der Heizung 8 zu einer Frischluft-Zufuhrleitung 11 verläuft. Die Abluft aus der Doppelhülle 3 wird über eine Leitung 14 abgeführt, während die Umluft von einer Leitung 13 zur Heizung 8 zurückgeführt wird. Die eingangs erwähnte Dampfzufuhr bei der feuchtwarmen Luft der inneren Kammer 1 ist in Fig. 1 nicht gezeigt.

Fig. 2 zeigt eine Anlage zur Durchführung des erfindungsgemässen Verfahrens. Während in Fig. 1 nur der durch die äussere Kammer 3 verlaufende "trockenheisse" Luftkreislauf schematisch dargestellt ist, zeigt Fig. 2 sowohl diesen "trockenheissen" Luftkreislauf als auch den "feuchtwarmen" Luftkreislauf durch die Kammer 1, und zwar jeweils mit einem Wärmetauscher 16 bzw. 20 und jeweils einem Radialgebläse 17 bzw. 21. Die Wärmetauscher 16, 20 sorgen jeweils für die notwendige Erhitzung in der Luftkammer, während die Radialgebläse 17, 21 jeweils für die Zirkulation der Luft im jeweiligen Kreislauf sorgen.

Beim inneren Kreislauf der feuchtwarmen Luft (ca. 90°C, ca. 80% relative Luftfeuchtigkeit) wird bei Bedarf mittels einer Dampfeinspritzung 22 Dampf eingeleitet. Der Druck der Luft im inneren Kreislauf kann mit Hilfe der Blende 23 und/oder Drosselklappe 24 eingestellt werden.

Beim äusseren Kreislauf der trockenheissen Luft (110°C, 2% relative Luftfeuchtigkeit) wird nur erhitzt, um sehr trockene und heisse Luft zu erhalten. Auch hier kann der Druck der Luft mit Hilfe der Drosselklappe 18 und/oder der Blende 19 eingestellt werden.

Vorzugsweise stellt man den Druck der "feuchtwarmen" Luft im inneren Kreislauf auf einen etwas tieferen Wert ein als der Druck der "trockenheissen" Luft im äusseren Kreislauf. Auf diese Weise kann durch möglicherweise vorhandene Lecks in der inneren Hülle 2 keine feuchte Luft mehr durch Leckströme in den Zwischenraum 3 der Doppelhülle gelangen; der Leckstrom wird sozusagen umgekehrt. Allerdings ist man bestrebt, den Massenstrom der Leckluft (Kg/Std.) sowohl von innen nach aussen als auch von aussen nach innen so minimal wie möglich zu halten.

Wie in Fig. 2 schematisch gezeigt, sind sowohl in der inneren Kammer 1 als auch in der äusseren Kammer 2 Sensoren zum Erfassen der Klima-Parameter der jeweiligen Luft vorgesehen. Für die feuchtwarme Luft im inneren Kreislauf und die trockenheisse Luft im äusseren Kreislauf sind dies die Luftfeuchtigkeit ϕi bzw. ϕa, die Temperatur Ti bzw. Ta und der Druck Pi bzw. Pa.

Selbstverständlich können die jeweils erfassten Ist-Werte der Klima-Parameter mit ihren angestrebten Soll-Werten verglichen werden, um je nach Ist-Soll-Abweichung über ein entsprechendes Stellglied einen Wärmetauscher und/oder eine Drosselklappe und/oder eine Blende und/oder die Dampfeinspritzung 22 zu betätigen, wodurch die entsprechenden Parameter Temperatur (Ti, Ta), Druck (Pi, Pa) und Luftfeuchtigkeit (ϕi, ϕa) geregelt werden.

Zur Homogenisierung der "feuchtwarmen" Luft in der inneren Kammer 1 ist ein Umluftsystem 15 vorgesehen. Die durch die innere Hülle 2 bestimmte innere Kammer 1 steht auf zwei Sockeln 9, 10. Dies gewährleistet ein fast vollständiges Umströmen der Kammer 1 durch die trockene Heissluft.

Der Zwischenraum der Doppelhülle ist vorzugsweise so geräumig ausgelegt, dass er begehbar ist. Dies ist für Reinigungs-, Wartungs- und Reparaturarbeiten wichtig. Ein Mindestabstand von etwa 0,5 m zwischen innerer Hülle 2 und äusserer Hülle 4 sollte vorhanden sein. Vorzugsweise ist die äussere Hülle 4 als "Haus" mit Tür und Innenbeleuchtung ausgebildet.

Der erfindungsgemässe Trockner ist besonders vorteilhaft, weil er kaum mehr Energie benötigt als ein herkömmlicher Trockner. Durch die räumliche Trennung von Dampfsperre (innere Hülle 2) und Wärmesperre bzw. Wärmeisolierung (äussere Hülle 4) wird bei geringem Leckstrom von Kammer 1 zu Kammer 2 bzw. umgekehrt ohne nennenswerten Mehraufwand eine ausgezeichnete Dichtigkeit des Trockners ohne grossen Abdichtungsaufwand erzielt.

## Patentansprüche

1. Vorrichtung zum Trocknen von feuchten Produkten, insbesondere Teigwaren, mit einer von einer inneren Hülle (2) umgebenen inneren Kammer (1) zur Aufnahme der zu trocknenden Produkte und einer die innere Hülle (2) umgebenden und von ihr derart beabstandeten äusseren Hülle (4), dass zwischen der inneren Hülle (2) und der äusseren Hülle (4) eine äussere Kammer (3) begrenzt wird, wobei die innere Hülle (2) eine geringe Wärmeisolierung aufweist, während die äussere Hülle (4) eine hohe Wärmeisolierung aufweist, und wobei die innere Kammer (1) von einem ersten Gas bzw. Gasgemisch mit einer ersten Atmosphäre durchströmbar ist und die äussere Kammer (3) von einem zweiten Gas bzw. Gasgemisch mit einer zweiten Atmosphäre durchströmbar ist, **dadurch gekennzeichnet, dass**
a) die äussere Kammer (3) die innere Kammer (1) im wesentlichen vollständig umschliesst und
b) die äussere Hülle (4) an ihrer Innenseite mit einer Isolierung (5) aus Isolationsmaterial versehen ist.

2. Vorrichtung nach Anspruch 1, **dadurch gekennzeichnet, dass** die innere Hülle (2) aus Blech, insbesondere Stahlblech besteht, während die äussere Hülle (4) eine Schicht aus Blech, insbesondere Stahlblech, sowie eine Isolationsschicht (5) aufweist.

3. Vorrichtung nach einem der vorhergehenden Ansprüche, **dadurch gekennzeichnet, dass** die äussere Hülle (4) eine Tür aufweist und der durch die äussere Kammer gebildete Zwischenraum (3) zwischen der inneren Hülle (2) und der äusseren Hülle (4) begehbar ist.

4. Vorrichtung nach Anspruch 3, **dadurch gekennzeichnet, dass** die äussere Hülle (4) zumindest in Teilbereichen aus einem nachgiebigen Material besteht.

5. Vorrichtung nach Anspruch 4, **dadurch gekennzeichnet, dass** die äussere Hülle (4) zumindest in den Teilbereichen durch aufblasbare, nachgiebige Kammern selbsttragend ist.

6. Verfahren zum Trocknen von feuchten Produkten, insbesondere Teigwaren, mittels einer Vorrichtung nach einem der Ansprüche 1 bis 5, wobei die in der inneren Kammer zu trocknenden Produkte von einem ersten Gas bzw. Gasgemisch mit einer ersten Atmosphäre (Ti, ϕi, Pi) umströmt werden, das von den Produkten entweichenden Wasserdampf aufnimmt und abführt, und die innere Kammer von einem durch die äussere Kammer strömenden zweiten Gas bzw. Gasgemisch umströmt wird, dessen Atmosphäre (Ta, ϕa, Pa) und Strömungsgeschwindigkeit so beschaffen sind, dass in der äusseren Kammer keine Kondensation stattfindet.

7. Verfahren nach Anspruch 6, **dadurch gekennzeichnet, dass** das zweite Gas bzw. Gasgemisch so wenig Feuchtigkeit enthält und so heiss ist, dass sein Taupunkt unterhalb der Temperatur der Umgebungsluft liegt.

8. Verfahren nach Anspruch 6, **dadurch gekennzeichnet, dass** der Druck (Pa) des zweiten Gases bzw. Gasgemisches geringfügig höher als der Druck (Pi) des ersten Gases bzw. Gasgemisches ist.

9. Verfahren nach Anspruch 6 oder 8, insbesondere zur Trocknung von Teigwaren, **dadurch gekennzeichnet, dass** das durch die innere Kammer strömende erste Gas Luft mit einer Temperatur von 70 bis 110°C und einer relativen Luftfeuchtigkeit von 70 bis 90% ist, während das durch die äussere Kammer strömende zweite Gas Luft mit einer Temperatur von mindestens 110°C und einer relativen Luftfeuchtigkeit von 1 bis 5% ist.

10. Verfahren nach Anspruch 9, **dadurch gekennzeichnet, dass** das erste Gas Luft mit einer Temperatur von 80 bis 100°C, vorzugsweise etwa 90°C ist und eine relative Luftfeuchtigkeit von 75 bis 85%, vorzugsweise etwa 80% hat, und das zweite Gas Luft mit einer Temperatur von 110 bis 120°C, vorzugsweise etwa 110°C mit einer relativen Luftfeuchtigkeit von 1 bis 3%, vorzugsweise etwa 2% ist.

## Claims

1. A device for drying moist products, in particular pasta products, with an inner chamber (1) enveloped by an inner shell (2) for holding the products to be dried, and an outer shell (4) enveloping the inner shell (2) and spaced apart from it in such a way as to delineate an outer chamber (3) between the inner shell (2) and outer shell (4), wherein the inner shell (2) has a high thermal insulation, and wherein the inner chamber (1) can carry a stream of a first gas or gas mixture with a first atmosphere, and the outer chamber (3) can carry a stream of a second gas or gas mixture with a second atmosphere, **characterized in that**
a) the outer chamber (3) envelops the inner chamber (1) essentially completely, and
b) the interior of outer shell (4) is provided with an insulation (5) comprised of insulating material.

2. The device according to claim 1, **characterized in that** the inner shell (2) consists of sheet metal, in particular sheet steel, while the outer shell (4) has a layer of sheet metal, in particular sheet steel, as well as an insulation layer (5).

3. The device according to one of the preceding claims, **characterized in that** the outer shell (4) has a door, and the gap (3) formed by the outer chamber can e traversed between the inner shell (2) and outer shell (4).

4. The device according to claim 3, **characterized in that** at least portions of the outer shell (4) consist of a flexible material.

5. The device according to claim 4, **characterized in that** at least the portions of the outer shell (4) is made self-supporting by inflatable, flexible chambers.

6. A method for drying moist products, in particular pasta products, with a device according to one of claims 1 to 5, wherein the products to be dried in the inner chamber are exposed to a stream of a first gas or gas mixture with a first atmosphere (Ti, ϕi, Pi), which absorbs and dissipates water vapor escaping from the products, and the inner chamber is exposed to a stream of a second gas or gas mixture flowing through the outer chamber, whose atmosphere (Ta, ϕa, Pa) and flow rate are such that no condensation takes place in the outer chamber.

7. The method according to claim 6, **characterized in that** the second gas or gas mixture contains so little moisture and is so hot that its dew point lies under the temperature of the ambient air.

8. The method according to claim 6, **characterized in that** the pressure (Pa) of the second gas or gas mixture is slightly higher than the pressure (Pi) of the first gas or gas mixture).

9. The method according to claim 6 or 8, in particular for drying pasta products, **characterized in that** the first gas streaming through the inner chamber is air with a temperature of 70 to 110 °C and a relative atmospheric humidity of 70 to 90 %, while the second gas streaming through the outer chamber is air with a temperature of at least 110 °C and a relative atmospheric humidity of 1 to 5 %.

10. Method according to claim 9, **characterized in that** the first gas is air with a temperature of 80 to 100 °C, preferably about 90 °C, and a relative atmospheric humidity of 75 to 85 %, preferably about 80 %, and the second gas is air with a temperature of 110 to 120 °C, preferably about 110°C, and a relative atmospheric humidity of 1 to 3%, preferably about 2%.

## Revendications

1. Dispositif de séchage de produits humides, notamment des produits à base de pâte, comportant une chambre (1) intérieure entourée d'une enveloppe (2) intérieure pour recevoir le produit qui doit être séché et une enveloppe (4) extérieure qui entoure l'enveloppe (1) intérieure et qui est espacée de cette dernière de telle sorte qu'une chambre (3) extérieure soit délimitée entre l'enveloppe intérieure (2) et l'enveloppe extérieure (4), dans lequel l'enveloppe (2) intérieure présente une isolation contre la chaleur réduite, alors que l'enveloppe extérieure (4) présente une isolation contre la chaleur élevée, et dans lequel le chambre intérieure (1) est traversée par un premier gaz, respectivement mélange de gaz ayant une première atmosphère et la chambre extérieure (3) est traversée par un deuxième gaz, respectivement mélange de gaz avec une deuxième atmosphère, **caractérisé en ce que**
a) la chambre extérieure (3) clôt essentiellement complètement la chambre intérieure (1) et
b) l'enveloppe extérieure (4) est pourvue sur son côté intérieur d'une isolation (5) constituée d'un matériau isolant.

2. Dispositif selon la revendication 1, **caractérisé en ce que** l'enveloppe intérieure (2) est constituée de tôle, notamment de tôle d'acier, alors que l'enveloppe extérieure (4) présente une couche de tôle, notamment de tôle d'acier, ainsi qu'une couche d'isolation (5).

3. Dispositif selon une des revendications précédentes, **caractérisé en ce que** l'enveloppe extérieure (4) présente une porte et l'espace intermédiaire (3) formé par la chambre extérieure entre l'enveloppe intérieure (2) et l'enveloppe extérieure (4) est accessible.

4. Dispositif selon la revendication 3, **caractérisé en ce que** l'enveloppe extérieure (4) est constituée au moins sur des portions d'un matériau flexible.

5. Dispositif selon la revendication 4, **caractérisé en ce que** l'enveloppe extérieure (4) est autoportante au moins sur des portions en raison des chambres flexibles et gonflables.

6. Procédé de séchage de produits humides, notamment des produits à base de pâte, au moyen d'un dispositif selon une des revendications 1 à 5, dans lequel les produits qui doivent être séchés dans la chambre intérieure sont traversés par un premier gaz, respectivement mélange de gaz ayant une première atmosphère (Ti, ϕi, Pi), lequel collecte et évacue la vapeur d'eau qui se dégage des produits, et la chambre intérieure est traversée par un deuxième gaz, respectivement mélange de gaz qui s'écoule à travers la chambre extérieure, dont l'atmosphère (Ta, ϕa, Pa) et la vitesse d'écoulement sont prévues de telle sorte qu'aucune condensation ne se produise dans la chambre extérieure.

7. Procédé selon la revendication 6, **caractérisé en ce que** le deuxième gaz, respectivement mélange de gaz contient si peu d'humidité et est si chaud que son point de rosée est en dessous de la température de l'air de l'environnement extérieur.

8. Procédé selon la revendication 6, **caractérisé en ce que** la pression (Pa) du deuxième gaz, respectivement mélange de gaz, est au minimum supérieure à la pression (Pi) du premier gaz, respectivement mélange de gaz.

9. Procédé selon la revendication 6 ou 8, notamment de séchage de produits à base de pâte, **caractérisé en ce que** le premier gaz qui s'écoule à travers la chambre intérieure est de l'air avec une température de 70 à 110 °C et une humidité d'air relative de 70 à 90 %, alors que le deuxième gaz qui s'écoule à travers la chambre extérieure est de l'air avec une température d'au moins 110 °C et une humidité d'air relative de 1 à 5 %.

10. Procédé selon la revendication 9, **caractérisé en ce que** le premier gaz est de l'air avec une température de 80 à 100 °C, de préférence environ 90 °C, et une humidité d'air relative de 75 à 85 %, de préférence environ 80 %, et que le deuxième gaz est de l'air avec une température de 110 à 120 °C, de préférence environ 110 °C, et une humidité d'air relative de 1 à 3 %, de préférence environ 2 %.
